# EUROPÄISCHE PATENTSCHRIFT

(11) **EP 1 184 814 B1**
(45) Veröffentlichungstag und Bekanntmachung des Hinweises auf die Patenterteilung: **01.09.2010**
(21) Anmeldenummer: 00119101.4
(22) Anmeldetag: 04.09.2000
(51) Int. Cl.: G07C 9/00, F41A 17/06, E05B 49/00

(54) **Vorrichtung zum Ver- und/oder Entriegeln einer elektrischen und/oder mechanischen Funktion eines ver- und/oder entriegelbaren Gegenstandes**
Device for locking and/or unlocking of electrical and/or mechanical function of lockable and/or unlockable item
Dispositif pour verrouillage et/ou déverrouillage d'une fonction électrique et/ou mécanique d'un objet verrouillable et/ou déverrouillable

(43) Veröffentlichungstag der Anmeldung: 06.03.2002
(73) Patentinhaber: Gigaset Communications GmbH, 81379 München (DE)
(72) Erfinder: Fosco, Guido, 8957 Spreitenbach (DE)
(74) Vertreter: Michalski Hüttermann & Partner Patentanwälte

(56) Entgegenhaltungen:
- EP-A- 0 924 123
- EP-A- 0 976 897
- US-A- 5 502 915

## Beschreibung

Die Erfindung bezieht sich auf eine Vorrichtung zum Ver- und/oder Entriegeln einer elektrischen und/oder mechanischen Funktion eines ver- und/oder entriegelbaren Gegenstandes, insbesondere einer Schusswaffe, einer realen oder virtuellen Zugangstür, mit einem Modul zum Erkennen eines einen Benutzer individualisierenden Musters.

Eine derartige Vorrichtigung wird auch als biometrische Zugangsberechtigung bezeichnet. Mit einer solchen Vorrichtung lässt sich sicherstellen, dass nur eine berechtigte Person den Gegenstand oder beispielsweise auch ein Computersystem oder Netzwerk nutzen darf bzw. dort freien Zutritt erhält. Damit diese Vorrichtung die Autorisierung des Benutzers prüfen kann, werden von der biometrischen Zugangsberechtigung biologische Merkmale des Benutzers, der den Gegenstand ver- oder entriegeln möchte, mit abgespeicherten Referenzmerkmalssätzen eines oder der berechtigten Benutzer verglichen. Bei einer festgestellten Übereinstimmung wird die gewünschte Funktion freigegeben, d.h. beispielsweise bei einer Waffe wird Schussbereitschaft, bei einer Eingangstür Zutritt und bei einem Computerportal ebenfalls Zutritt gewährt.

Viele Anwendungen für biometrische Zugangsberechtigungen sind mobiler Art, wie z.B. ein Türschlüssel, ein Schloss oder eine Waffe, und verfügen daher aufgrund ihrer geringen Grösse nicht über ein grosszügiges Display mit einer Eingabetastatur, wie dies beispielsweise bei einer Zugangstür zu einem Rechenzentrum häufig der Fall ist. Aus diesem Grunde ist es daher schwierig, ohne zusätzliche Eingabehilfen, wie einen PC, eine sichere Abspeicherung von den Referenzmerkmalssätzen sowie deren Verwaltung (Rechtezuordnung, Löschung und dergleichen) zu erreichen.

Aus der europäischen Patentanmeldung 0 976 897 A1 ist eine Verriegelung für ein Objekt, wie z.B. ein Schliessfach, offenbart, das einen Fingerprint-Sensor einsetzt. Bei der vorliegenden Vorrichtung ist es vorgesehen, diesen Fingerprint eines Benutzers zu speichern und das Schliessfach während einer vereinbarten/bezahlten Mietdauer ausschliesslich für den Benutzer zu öffnen, dessen Fingerabdruck als gespeichert hinterlegt worden ist. Nach dem Ende der Nutzungsdauer bleibt dieser Fingerabdruck gespeichert, ohne dass ein weiterer Zusammenhang zwischen dem Benutzer und dem Schliessfach bestehen muss. Mit dieser dauerhaften Speicherung des Fingerabdrucks soll vor allen Dingen eine gewisse Nachverfolgbarkeit der Nutzung erzielt werden, wie diese beispielsweise zur Aufklärung von kriminellen Handlungen gewünscht ist. Aus dieser Druckschrift geht jedoch auch nicht hervor, wie ein Objekt einerseits temporär auf einen x-beliebigen Benutzer personalisiert, aber andererseits auch ein beliebiget Benutzer dauerhaft personalisiert werden kann.

Der vorliegenden Erfindung liegt daher die Aufgabe zugrunde, eine Vorrichtung zum Ver- und/oder Entriegeln einer elektrischen und/oder mechanischen Funktion eines ver- und/oder entriegelbaren Gegenstandes anzugeben, welche eine Einrichtung und Verwaltung von Benutzerberechtigungen besonders einfach und ohne zusätzliche Geräte ermöglicht, wobei es wünschenswert ist, bestimmte Benutzerberechtigungen nur.temporär und andere Benutzerberechtigungen dauerhaft einräumen zu können.

Diese Aufgabe wird bei einer Vorrichtung der eingangs genannten Art erfindungsgemäss dadurch gelöst, dass eine Einrichtung der Berechtigung für den Benutzer zum Ent- oder Verriegeln derart vorgesehen ist, dass die Berechtigung für den Benutzer zum Ent- oder Verriegeln in einer Weise eingerichtet wird, dass das den Benutzer individualisierende Muster erstmalig mittels des Moduls erkannt wird und damit diesem Muster eine temporäre Berechtigung zugeordnet wird, wobei das Modul derart ausgestaltet ist, dass
a) die diesem Muster zugeordnete temporäre Berechtigung nach einer vorbestimmten Löschzeit t_{lösch} erlischt, und
b) zur dauerhaften Einrichtung der Berechtigung dieses Musters die Erkennung des Musters nach-Ablauf einer vorgebbaren Zeitdauer t_{renew} erneut vorgenommen werden muss, wobei t_{renew} kleiner ist als t_{lösch} und wobei die erneute Erkennung des Musters genau in einem Zeitfenster von t_{renew} bis t_{lösch} vorgenommen werden muss.

Auf diese Weise ist es möglich, eine Initialisierung einer Benutzerberechtigung am Gegenstand selbst vornehmen zu können. Dabei sorgt die Vorgabe des Erlöschens der Benutzerberechtigung nach einer vorbestimmten Dauer dafür, dass nur eine überschaubare Zahl von Benutzerberechtigungen verwaltet werden muss. Weiter ist es sichergestellt, dass aufgrund einer erstmaligen Erfassung des einen Benutzer individualisierenden Musters keine administrative Benutzerberechtigung entsteht, die zugleich eine Berechtigung im Sinne eines Super-Users oder Supervisors darstellen würde. Diese dauerhafte Berechtigung wird damit erst dann erzielt, wenn eine erneute Erkennung des Musters genau in dem vordefinierten Zeitfenster vorgenommen wird. So ist es auch möglich, den Gegenstand bespielsweise in einem Verkaufsgespräch einem Kunden vorzuführen ohne dass der Gegenstand nach dem Durchspielen eines Mustererfassungszyklus ausschliesslich auf diesen Benutzer initialisiert ist. Weiter kann auch der Erwerber des Gegenstandes den Mustererfassungszyklus beliebig oft und auch mit anderen Personen zu Demonstrations- und/oder Ausbildungszwecken durchspielen und legt sich erst mit dem ganz bewussten wiederholen eines Erfassungszyklus nach der vorbestimmten Zeit t_{renew} auf einen Benutzer fest, dessen Berechtigung dann dauerhaft eingerichtet ist.

Um dem Benutzer des Gegenstandes das Auffinden des angesprochenen Zeitfensters zu erleichtern, ist es in vorteilhafter Weiterbildung der Erfindung vorgesehen, dass eine akustische und/oder optische Meldeeinrichtung vorgesehen ist, die für die Dauer des Zeitfensters kontinuierlich oder diskontinierlich aktivierbar ist. Denkbar ist darüberhinaus auch, dass die Meldeeinrichtung eine Vibrationsvorrichtung ist, wie diese beispielsweise auch in Mobiltelefonen integriert ist.

Dabei kann es weiter vorteilhaft sein, wenn der Benutzer bei der erstmaligen Erfassung des ihn individualisierenden Musters ein Flag setzen kann, wodurch der Vorrichtung angezeigt ist, dass sich dieser Benutzer als dauerhaft Berechtigter registrieren lassen möchte. Entsprechend steuert das derart gesetzte Flag die Meldeeinrichtung so, dass der derart vorgemerkte Benutzer auf das für diesen derartig vorgemerkten Benutzer relevante Zeitfenster für die Wiederholung der Mustererfassung hingewiesen wird.

Als für den Benutzer der Vorrichtung besonders geeignet sind Zeitwerte, die für ihn überschaubar und gut merkbar sind. Derartige Zeitwerte liegen vor, wenn t_{renew} etwa 12 bis 48 Stunden beträgt und t_{lösch} gleich t_{renew} plus eine Zeitdauer von einer bis 5 Stunden beträgt. Dabei sind besonders die ganzzahligen Vielfachen eines halben Tages (12 Stunden) besonders gut einprägbar. Besonders geeignet sind Werte, die für t_{renew} etwa 24 Stunden und t_{lösch} etwa 26 Stunden betragen.

Um die Speichereinheit der Vorrichtung aufwandsgerecht ausgestalten zu können, ist es vorgesehen, dass zwar eine Vielzahl von Berechtigungen speicherbar sind, wobei für die nicht-dauerhaft und/oder dauerhaft gespeicherten Berechtigungen jedoch eine Speicherung nach "first-in, first-out"-Prinzip vorgesehen ist. Damit ist auch eine Begrenzung der für die Speicherung der Berechtigungen erforderliche elektrischen Energiemenge ermöglicht, was im besonderen bei mobilen Anwendungen besonders wünschenswert ist.

Eine hinsichtlich der Speicherung und der Erfassung der Muster besonders aufwandfreundliche Vorrichtung sieht es vor, dass das den Benutzer individualisierende Muster ein Fingerabdruck des Benutzers ist. Das den Fingerabdruck erfassende Modul ist daher ein sogenanntes "Fingerprint-Modul".

Eine weitere besonders einfach technisch auszugestaltende Bedienerfunktionalität der Vorrichtung sieht es vor, dass eine zuerst dauerhaft eingerichtete Berechtigung autorisiert ist, weitere nicht-dauerhaft und/oder dauerhaft eingerichtete Berechtigungen zuzulassen und/oder zu löschen. Hierdurch wird der Benutzer, dessen Berechtigung als erste dauerhaft erfasst wird, sogenannter Super-User oder Supervisor. Dabei kann es vorgesehen sein, dass die Vorrichtung nur einen einzigen Benutzer als Super-User oder Supervisor zulässt. Eine weitere bevorzugte Ausführungsvariante kann es diesbezüglich vorsehen, nur eine einzige Berechtigung als dauerhaft eingerichtete Berechtigung zuzulassen. Damit ist der Schritt zu einer sogenannten "Erstfinger-Berechtigung" vollzogen, was besonders für die Entriegelung und/oder Verriegelung einer Waffe von überragender Relevanz zur Sicherstellung nur des bestimmungsgemässen Gebrauchs derselben ist.

Weitere vorteilhafte Ausgestaltungen der Erfindung sind den übrigen Unteransprüchen zu entnehmen.

Ausführungsbeispiele der Erfindung werden nachfolgend anhand einer Zeichnung näher erläutert. Dabei zeigt die Zeichnung in schematischer Darstellung eine Schusswaffe 2, die über eine Vorrichtung 4 zur Ver- und Entriegelung eines Abzughahnes 6 verfügt. Dabei ist ein Schloss 8 ein Bestandteil der Vorrichtung 4, wobei das Schloss 8 eine am Abzughahn 6 befestigte Schiebestange 10 blockiert oder freigibt.

Das Schloss 8, d.h. genaugenommen die Stellung des Schlosses 8, wird mittels eines Elektronikmoduls EM gesteuert, welches das Herzstück der Vorrichtung 4 darstellt. Eine Versorgung der Vorrichtung 4 mit elektrischer Leistung ist mittels einer Batterie B und einer Spannungsversorgungseinheit PSU gewährleistet. Weiter umfasst die Vorrichtung 4 ein Fingerprint-Erfassungsmodul FEM mit zugehöriger Fingerführung FF, wodurch ein Fingerabdruck eines Benutzers erfassbar und an das Elektronikmodul EM übermittel- und dort speicherbar ist.

Zur Bedienung, d.h. vor allem auch zur eigentlichen Erfassung von nicht-dauerhaft und dauerhaft einzurichtenden Berechtigungen, weist das Elektronikmodul EM Bedientasten N, D, L und U, zwei Leuchtdioden G, R und einen akustischen Signalgeber A auf. Diese voranstehend genannte Bedien- und Anzeigeelement erlauben die gesamte benutzerseitige Bedienung der Vorrichtung 4, was nachfolgend anhand einer bisher nicht mit Berechtigungen irgendwelcher Art belegten Speicherstruktur erläutert wird:

Die Schusswaffe 2 wird in einem verriegelten Zustand ausgeliefert, d.h. der Abzughahn 6 ist dank der verriegelten Schiebestange 10 nicht bewegbar. Um die Schusswaffe entsichern zu können, muss bei dem derzeitigen Speicherzustand zumindest eine von im Ausführungsbeispiel zehn möglichen Berechtigungen eingerichtet werden. Hierzu wird die Bedientaste N gedrückt, was anschliessend durch das Aufleuchten der roten Leuchtdiode R signalisiert wird. Nun muss der Benutzer den zur Erfassung vorgesehenen Fingerprint durch das Auflegen des entsprechenden Fingers auf das Fingerprint-Erfassungsmodul FEM erzeugen, wobei ihm die Fingerführung FF hilft. Wenn das Fingerprint-Erfassungsmodul FEM den Fingerabdruck in für eine spätere Wiedererkennung ausreichender Weise abgetastet hat und der Fingerabdruck gespeichert worden ist, erlischt die rote Leuchtdiode R und die grüne Leuchtdiode G leuchtet für einige Sekunden auf. Mit dem Erlöschen der grünen Leuchtdiode G ist nun der erste Fingerabdruck, d.h. nun mehr die erste Berechtigung, abgespeichert. Diese Berechtigung ist jedoch nur temporär gespeichert und erlischt automatisch nach einer Zeitdauer von im Ausführungsbeispiel 26 Stunden. Es können nun auch nach dem vorangegangenen Muster weitere Berechtigungen eingerichtet werden, wobei mit dem Abspeichern einer elften Berechtigung die erste Berechtigung überschrieben wird usw.

Mit diesen derzeit noch nicht dauerhaft eingerichteten Berechtigungen ist jetzt eine Entriegelung der Schusswaffe 2 möglich. Hierzu ist die Bedientaste U (Unlock) zu drücken, was anschliessend mit dem Aufleuchten der roten Leuchtdiode R angezeigt wird. Nun ist ein Finger auf das Fingerprint-Erfassungsmodul FEM zu legen, wobei der Fingerabdruck nachfolgend mit dem oder den abgespeicherten Fingerabdrücken verglichen wird. Stellt das Elektronikmodul EM eine Übereinstimmung mit einem abgespeicherten Fingerabdruck fest, wird die Schusswaffe entsichert, indem die Sperrung der Schiebestange 10 im Schloss 8 aufgehoben wird, was nun auch durch das kurzzeitige Aufleuchten der grünen Leuchtdiode G angezeigt wird. Um die Schusswaffe 2 wieder zu sichern, ist diese Prozedur insofern zu wiederholen, als anstelle der Bedientaste U (Unlock) nun die Bedientaste L (Lock) zu drücken ist. Als zusätzliches Sicherheitsmerkmal ist in dem Elektronikmodul EM eine Zwangsverriegelung implementiert, die die Schusswaffe 2 automatisch verriegelt, wenn der Abzughahn 6 im Ausführungsbeispiel über eine Dauer von acht Stunden nicht betätigt worden ist. Das Elektronikmodul kann darüber hinaus weiter so ertüchtigt sein, dass die Zeitdauer bis zur Zwangsverriegelung benutzerseitig vorgegeben werden kann.

Um die bereits abgespeicherten Berechtigungen zu löschen, ist die Bedientaste D (Delete) zu drücken, was durch das Aufleuchten der roten Leuchtdiode R angezeigt wird. Anschliessend ist ein Finger auf das Fingerprint-Erfassungsmodul FEM zu legen. Nur bei Übereinstimmung mit einem abgespeicherten Fingerabdruck werden alle übrigen gespeicherten Muster, sprich Fingerabdrücke, gelöscht, was durch das Erlöschen der roten Leuchtdiode R und das kurzzeitige Aufleuchten der grünen Leuchtdiode G angezeigt wird.

Um nun eine Berechtigung dauerhaft vornehmen zu können, ist es erforderlich, die Abspeicherungsprozedur in einem definierten Zeitfenster zu wiederholen. Im Ausführungsbeispiel ist hierfür ein Zeitfenster, beginnend 24 Stunden nach dem erstmaligen Abspeichern einer Berechtigung und endend 26 Stunden nach dem erstmaligen Abspeichern einer Berechtigung, gewählt. Mit dem Aufleuchten der grünen Leuchtdiode G nach dem erneuten Abspeichern und Wiedererkennen des erstmalig abgespeicherten Musters ist nun dieser Benutzer als dauerhaft Berechtigter eingerichtet. Das Elektronik-Modul EM kann nun so ausgestaltet sein, dass nur ein einziger dauerhaft eingerichteter Benutzer möglich ist.

Mit der Einrichtung des ersten (und je nach Ausführung einzigen) dauerhaft berechtigen Benutzers verlieren alle übrigen gespeicherten Benutzer je nach Ausführungsform zumindest einen Teil ihrer Rechte, beispielsweise zum Löschen der übrigen Berechtigten. Im vorliegenden Ausführungsbeispiel ist es vorgesehen, dass die einzig mögliche dauerhaft eingerichtete Berechtigung nicht mehr gelöscht werden kann. Die Schusswaffe 2 ist sozusagen auf diesen Benutzer "geeicht". Nur dieser Benutzer ist im vorliegenden Ausführungsbeispiel in der Lage, die Schusswaffe 2 zu entriegeln und weitere Berechtigungen zuzulassen.

Hierzu ist es vorgesehen, dass der dauerhaft eingerichtete Benutzer durch das Drücken der Taste N zunächst noch einmal sein eigenes Muster erkennen lässt und mit dem kurzzeitigen Aufleuchten der grünen Leuchtdiode G (Leuchtdiode R erlischt gleichzeitig) und dem anschliessenden Wiederaufleuchten der roten Leuchtdiode R die Bereitschaft der Vorrichtung 4 signalisiert wird, die Erfassung einer neuen Berechtigung vorzunehmen.

Um dem Benutzer die Einrichtung einer dauerhaften Berechtigung zu erleichtern, kann dieser bei der erstmaligen Erfassung seines ihn individualisierenden Musters gleichzeitig mit der Bedientaste N auch die Bedientaste D drücken. Damit hat der Benutzer ein Flag gesetzt, das in dem Elektronikmodul EM eine Steuerung des akustischen Signalgebers A dergestalt auslöst, dass der akustische Signalgeber A während des Zeitfensters zur Erinnerung des Benutzers an die zur dauerhaften Einrichtung der Berechtigung notwendige Wiederholung der Mustererfassung periodisch Signaltöne aussendet.

Das vorangehend beschriebene Ausführungsbeispiel lässt sich sicher auf eine Vielzahl weiterer Anwendungen übertragen. Denkbar sind beispielsweise die Ver- und Entriegelung einer Zugangstür, einer Scheckkarte, eines Tickets mit automatischer Fahrpreisabbuchung/Fahrtstreckenregistrierung, eines Computers und/oder eines Computernetzwerks, eines Fahrzeugs, einer Maschine usw. Auch das den Benutzer individualisierende Muster muss nicht zwangsläufig ein Fingerabdruck sein, sondern kann beliebig geartet sein mit der einzigen Einschränkung, dass das Muster zur Individualisierung eines Benutzers oder auch einer Benutzergruppe geeignet sein muss. So ist beispielsweise auch die Iris des menschlichen Auges ein Muster, das dieses voranstehend genannte Kriterium erfüllt.

### Liste der verwendeten Bezugszeichen

- 2: Schusswaffe
- 4: Vorrichtung zum Ver- und Entriegeln der Schusswaffe
- 6: Abzughahn
- 8: Schloss
- 10: Schiebestange

- A: akustischer Signalgeber
- B: Batterie
- D: Bedientaste (Delete)
- EM: Elektronikmodul
- FEM: Fingerprint-Erfassungsmodul
- FF: Fingerführung
- G: grüne Leuchtdiode
- L: Bedientaste (Lock)
- N: Bedientaste (New)
- PSU: Spannungsversorgungseinheit
- U: Bedientaste (Unlock)

## Patentansprüche

1. Vorrichtung (4) zum Ver- und/oder Entriegeln einer elektrischen und/oder mechanischen Funktion eines ver- und/oder entriegelbaren Gegenstandes und mit einem Modul (FEM) zum Erkennen eines einen Benutzer individualisierenden Musters,
**dadurch gekennzeichnet, dass**
die Berechtigung für den Benutzer zum Ent- oder Verriegeln in einer Weise eingerichtet wird, dass das den Benutzer individualisierende Muster erstmalig mittels des Moduls (FEM) erkannt wird und damit diesem Muster eine temporäre Berechtigung zugeordnet wird, wobei das Modul (FEM) derart ausgestaltet ist, dass
a) die diesem Muster zugeordnete temporäre Berechtigung nach einer vorbestimmten Löschzeit t_{lösch} erlischt, und
b) zur dauerhaften Einrichtung der Berechtigung dieses Musters die Erkennung des Musters nach Ablauf einer vorgebbaren Zeitdauer t_{renew} erneut vorgenommen werden muss, wobei t_{renew} kleiner ist als t_{lösch} und wobei die erneute Erkennung des Musters genau in einem Zeitfenster von t_{renew} bis t_{lösch} vorgenommen werden muss.

2. Vorrichtung (4) nach Anspruch 1,
**dadurch gekennzeichnet, dass**
eine akustische und/oder optische Meldeeinrichtung (A) vorgesehen ist, die für die Dauer des Zeitfensters kontinuierlich oder diskontinierlich aktivierbar ist.

3. Vorrichtung (4) nach Anspruch 2,
**dadurch gekennzeichnet, dass**
die Meldeeinrichtung als Vibrationseinrichtung ausgeführt ist, die während der Dauer des Zeitfensters kontinuierlich oder diskontinuierlich aktivierbar ist.

4. Vorrichtung (4) nach Anspruch 2 oder 3,
**dadurch gekennzeichnet, dass**
ein Flag bei der erstmaligen Erfassung eines Musters setzbar ist, das auf eine beabsichtigte dauerhafte Einrichtung der
Berechtigung hinweist und diesbezüglich die Aktivierung der Meldeeinrichtung (A) auslöst.

5. Vorrichtung (4) nach einem der Ansprüche 1 bis 4,
**dadurch gekennzeichnet, dass**
t_{renew} etwa 12 bis 48 Stunden beträgt und t_{lösch} gleich t_{renew} plus eine Zeitdauer von einer bis 5 Stunden beträgt.

6. Vorrichtung (4) nach Anspruch 5,
**dadurch gekennzeichnet, dass**
t_{renew} etwa 24 Stunden und t_{lösch} etwa 26 Stunden betragen.

7. Vorrichtung (4) nach einem der Ansprüche 1 bis 6,
**dadurch gekennzeichnet, dass**
eine Vielzahl von Berechtigungen speicherbar sind, wobei für die dauerhaft gespeicherten Berechtigungen eine Speicherung nach "first-in, first-out"-Prinzip vorgesehen ist.

8. Vorrichtung (4) nach einem der Ansprüche 1 bis 7,
**dadurch gekennzeichnet, dass**
das Muster ein Fingerabdruck des Benutzers ist.

9. Vorrichtung (4) nach einem der Ansprüche 1 bis 8,
**dadurch gekennzeichnet, dass**
eine zuerst dauerhaft eingerichtete Berechtigung autorisiert ist, weitere nicht dauerhaft und/oder dauerhaft eingerichtete Berechtigungen zuzulassen und/oder zu löschen.

10. Vorrichtung (4) nach einem der Ansprüche 1 bis 9,
**dadurch gekennzeichnet, dass**
nur ein einziges Muster als dauerhaft berechtigtes Muster einrichtbar ist.

## Claims

1. Apparatus (4) for locking and/or unlocking an electrical and/or mechanical function of a lockable and/or unlockable object and with a module (FEM) for recognizing a pattern individualizing a user,
**characterized in that**
the user's entitlement for unlocking or locking is arranged in a way, that the pattern individualizing the user for the first time is recognized by means of the module (FEM) and therewith a temporary entitlement is attributed to this pattern, wherein the module (FEM) is configured such that
a) the temporary entitlement attributed to this pattern expires after a predetermined deletion time t_{lösch}, and
b) for an enduring installation of the entitlement of this pattern the recognition of the pattern has to be carried out again after a presettable period of time t_{renew}, wherein t_{renew} is smaller than t_{lösch} and wherein the renewed recognition of the pattern has to be carried out exactly within a time slot from t_{renew} to t_{lösch}.

2. Apparatus (4) according to claim 1, **characterized in that** an acoustical and/or optical indicating device (A) is provided, which is activatable continuously or discontinuously within the duration of the time slot.

3. Apparatus (4) according to claim 2, **characterized in that** the indicating device (A) is a vibration device, which is able to be activated continuously or uncontinuously during the duration of the time slot.

4. Apparatus (4) according to claim 2 or 3, **characterized in that** when a pattern is detected for the first time a flag can be set, indicating an enduring installation of the entitlement and in this regard triggering an activation of the indicating device (A).

5. Apparatus (4) according to one of the claims 1 to 4, **characterized in that** t_{renew} is about 12 to 48 hours and t_{lösch} is equal to t_{renew} plus a period of time from one to 5 hours.

6. Apparatus (4) according to claim 5, **characterized in that** t_{renew} is about 24 hours and t_{lösch} is about 26 hours.

7. Apparatus (4) according to one of the claims 1 to 6, **characterized in that** a multitude of entitlements are storable, wherein for the endurably stored entitlements a storage according to the "first-in, first-out" principle is provided.

8. Apparatus (4) according to one of the claims 1 to 7, **characterized in that** the pattern is a finger print of the user.

9. Apparatus (4) according to one of the claims 1 to 8, **characterized in that** an initially endurably installed entitlement is authorized to allow and/or to delete further not endurably and/or endurably installed entitlements.

10. Apparatus (4) according to one of the claims 1 to 9, **characterized in that** only a single endurably entitled pattern is installable.

## Revendications

1. Dispositif (4) pour verrouiller et/ou déverrouiller une fonction électrique et/ou mécanique d'un objet pouvant être verrouillé et/ou déverrouillé et avec un module (FEM) pour détecter un modèle identifiant un utilisateur,
**caractérisé en ce que** l'autorisation pour l'utilisateur à verrouiller ou déverrouiller est attribuée de telle sorte que le modèle identifiant l'utilisateur est détecté une première fois au moyen du module (FEM) et qu'une autorisation temporaire est ainsi associée à ce modèle, le module (FEM) étant conçu de telle sorte que
a) l'autorisation temporaire associée à ce modèle est annulée après un temps d'annulation t_{lösch} prédéfini et
b) pour l'attribution durable de l'autorisation de ce modèle, la détection du modèle doit être à nouveau effectuée après expiration d'un temps t_{renew} pouvant être prescrit, t_{renew} étant inférieur à t_{lösch} et la nouvelle détection du modèle devant être effectuée précisément dans une fenêtre temporelle allant de t_{renew} à t_{lösch}.

2. Dispositif (4) selon la revendication 1, **caractérisé en ce qu'**il est prévu un dispositif de signalisation acoustique et/ou optique (A) qui peut être activé de façon continue ou discontinue pour toute la durée de la fenêtre temporelle.

3. Dispositif (4) selon la revendication 2, **caractérisé en ce que** le dispositif de signalisation est réalisé comme un dispositif vibreur qui peut être activé de façon continue ou discontinue pour toute la durée de la fenêtre temporelle.

4. Dispositif selon la revendication 2 ou 3, **caractérisé en ce qu'**un drapeau indicateur peut être affecté lors de la première détection d'un modèle, lequel drapeau indique le fait qu'une attribution durable de l'autorisation est envisagée et déclenche par conséquent l'activation du dispositif de signalisation (A).

5. Dispositif (4) selon l'une des revendications 1 à 4, **caractérisé en ce que** t_{renew} vaut de 12 à 48 heures environ et t_{lösch} est égal à t_{renew} plus une durée de une à 5 heures.

6. Dispositif (4) selon la revendication 5, **caractérisé en ce que** t_{renew} vaut 24 heures environ et t_{lösch} 26 heures environ.

7. Dispositif (4) selon l'une des revendications 1 à 6, **caractérisé en ce que** plusieurs autorisations peuvent être mémorisées, une mémorisation selon le principe « premier entré, premier sorti » étant prévue pour les autorisations mémorisées de façon durable.

8. Dispositif (4) selon l'une des revendications 1 à 7, **caractérisé en ce que** le modèle est une empreinte digitale de l'utilisateur.

9. Dispositif (4) selon l'une des revendications 1 à 8, **caractérisé en ce qu'**il est permis à une autorisation attribuée de façon durable en premier d'autoriser et/ou d'effacer d'autres autorisations attribuées de façon durable et/ou non durable.

10. Dispositif (4) selon l'une des revendications 1 à 9, **caractérisé en ce qu'**un seul modèle peut être attribué comme modèle autorisé de façon durable.
